# EUROPÄISCHE PATENTSCHRIFT

(11) **EP 0 133 640 B1**
(45) Veröffentlichungstag und Bekanntmachung des Hinweises auf die Patenterteilung: **18.10.1989**
(21) Anmeldenummer: 84106951.1
(22) Anmeldetag: 18.06.1984
(51) Int. Cl.: E04C 2/46, E04B 2/74

(54) **Ausstellungswand**
Exhibition wall
Parois d'exposition

(30) Priorität: 09.08.1983 CH 4323/83
(43) Veröffentlichungstag der Anmeldung: 06.03.1985
(73) Patentinhaber: J. Langenbach Aktiengesellschaft, CH-5600 Lenzburg (CH)
(72) Erfinder: Schiesser, Hans, CH-5042 Hirschtal (CH)
(74) Vertreter: Fillinger, Peter, Dr.

(56) Entgegenhaltungen:
- DE-A- 2 841 345
- DE-U- 7 906 948
- US-A- 3 269 043
- US-E- 30 777

## Beschreibung

Die vorliegende Erfindung bezieht sich auf eine Wand aus mit Verbindungselementen scharnierartig verbundenen rechteckigen Wandplatten, die einen Kern aufweisen, der von einem Mantel überzogen ist.

Derartige Ausstellungszwecken dienende Wände sind beispielsweise bekannt und in DE-U-7 906 948 beschrieben. Sie müssen in der Regel, um ihrem Ausstellungszweck gerecht werden zu können, eine Höhe von mindestens 180 cm aufweisen, wodurch sie für den Transport raumbeanspruchend sind.

Die vorliegende Erfindung stellt sich daher die Aufgabe, eine Ausstellungswand der eingangs erwähnten Art raumsparend transportierbar zu gestalten.

Erfindungsgemäß wird diese Aufgabe dadurch gelöst, daß die scharnierartig wirkenden Verbindungselemente gummielastisch dehnbar und die Wandplatte rechtwinklig zu den scharnierartig verbundenen Seiten in zwei Plattenhälften unterteilt sind, daß die Stoßfuge zwischen den Plattenhälften auf der Vorder- oder Rückseite durch den Mantel überklebt und der Mantel längs der Stoßfuge mit einer Faltrille versehen ist.

Durch die Erfindung wird die Möglichkeit geschaffen, die handharmonikaartig faltbare Wand für den Transport in der Höhe durch ein Abklappen um die Hälfte zu verringern. In einfacher Weise werden Verbindungselemente dadurch angebracht, daß die Verbindungselemente aus einem gummielastischen Strang bestehen, der bei zwei aneinander stoßenden Wandplatten intervallweise durch die eine und dann durch die andere Wandplatte geführt und mit seinen Enden an einer der Wandplatten verankert ist.

Bei dieser Ausführungsform braucht der gummielastische Strang lediglich mit einem Stab oder mit einem Werkzeug durch entsprechende Öffnungen in der Schmalseite der Wandplatte hindurchgeführt und endseitig mit einem Knoten befestigt werden. Ein geradliniges Hindurchziehen des elastischen Stranges ist dann möglich, wenn die aneinander stossenden Schmalseiten von zwei benachbarten Wandplatten gezahnt sind und miteinander klavierbandartig kämmen. Mit einem Werkzeug ist der gummielastische Strang einzuziehen, wenn die an einander stoßenden Schmalseiten eben sind und der Strang zickzackartig durch die Wandplatten geführt wird.

Ist es vorgesehen, daß sich das eine Ende des Mantels mit dem anderen Ende überlappt und daß das sichtbar überlappende Mantelende bündig mit einer vertikal anzuordnenden Schmalseite ist, wird ein Bedrucken der Mantelschicht gegenüber den heute bekannten Ausführungsformen wesentlich vereinfacht, bei denen die Enden der Mantelschicht im Bereich einer Breitseite stumpf aneinander stoßen.

Um das Druckbild der Mantelschicht im Überlappungsbereich nicht durch eine Abstufung zu stören ist vorgesehen, daß die Wandplatten im Bereich der überlappenden Mantelenden Quetschungen aufweisen, um eine Stufung in der entsprechenden Breitseite zu vermeinden, wobei die überlappenden Mantelenden und/oder der Kern gequetscht sind.

Insbesondere kann der Mantel in einfacher Weise auf der Vorder- und Rückseite bedruckt werden, wenn auf jener Wandseite, auf der die Stoßfuge mit dem Mantel überklebt ist, der Mantel zweiteilig ausgebildet ist und die beiden Mantelteile parallel zur Faltrille und mit Abstand von dieser aneinander stoßen.

Anhand der beiliegenden schematischen Zeichnung wird die Erfindung beispielsweise erläutert. Es zeigen:
Fig. 1 einen Vertikalschnitt in der Ebene der Wand bestehend aus zwei Wandplatten,
Fig. 2 eine gleiche Darstellung wie Fig. 1 einer zweiten Ausführungsform der Wand,
Fig. 3 einen Schnitt längs der Linie 111-111 in den Fig. 1 und 2,
Fig. 4 einen Schnitt längs der Linie IV-IV in Fig. 2,
Fig. 5 einen Querschnitt durch eine erste Ausführungsform einer Wandplatte und
Fig. 6 eine gleiche Darstellung wie Fig. 5 durch eine zweite Ausführungsform einer Wandplatte.

Die in Fig.1 gezeigte Wand besteht aus zwei Wandplatten 1 und 2 die je mit einer vertikalen Schmalseite aneinander stoßen. Die Wandplatten 1 und 2 weisen in bekannter Weise einen dünnen Außenmantel 3 auf, der auf einen Kern 4 aufgezogen ist. Der Kern 4 kann aus Wellpappe, Schaumstoff oder einem anderen Füllmaterial bestehen. Die einander zugewandten Seiten der Wandplatten 1 und 2 sind miteinander verzahnt und eine Schwenkachse 5 ist in Form eines Gummistranges durch die sich übergreifenden Zähne hindurchgezogen, so daß die Wandplatten 1 und 2 gegeneinander verschwenkbar sind. Der Gummistrang 5 ist am oberen und unteren Ende durch Knoten oder Knebel oder dgl. an einer der Wandplatten verankert. Die Wandplatten 1 und 2 sind je in eine obere und eine untere Plattenhälfte 1', 1" bzw. 2', 2" unterteilt, wobei wie Fig. 3 zeigt, auf der Vorder-oder Rückseite der Wandplatte 2 der Mantel 3 über die Trennfuge hinweggeführt und mit einer Faltrille 6 versehen ist. Auf der gegenüberliegenden Seite ist der Mantel 3 entlang der Stoßfuge durchschnitten. Die Faltrille 6 bildet ein Scharnier, um das die oberen Wandhälften 1' bzw. 2' auf die unteren Wandhälften 1" bzw. 2" abgeklappt werden können. Nach erfolgtem Abklappen können die Wandplatten 1 und 2 wegen des gummielastisch verformbaren Stranges 5 ebenfalls gegeneinander geklappt werden.

Die Fig. 2 zeigt ein gleiches Ausführungsbeispiel wie die Fig. 1 mit dem Unterschied, daß die aneinander stoßenden Schmalseiten der Wandplatten 1 und 2 eben sind. Im übrigen bezeichnen gleiche Hinweisziffern gleiche Teile im Beispiel nach Fig.1. Bei diesem Ausführungsbeispiel ist der gummielastische Strang zickzack durch die aneinander stoßenden Schmalseiten geführt und am oberen und unteren Ende mit einer der Wandplatten 1 bzw. 2 verankert. Der Strang 5 bildet ein gummielastisches Scharnierelement, um welches die beiden Wandplatten 1 und 2 gegeneinander klappbar sind. Auch bei diesem Ausführungsbeispiel sind die Wandplatten 1 bzw. 2 in einer horizontalen Ebene in zwei Hälften unterteilt und, wie Fig. 3 zeigt, auf der Vorder- oder Rückseite durch den Mantel 3 scharnierartig miteinander verbunden. Auch bei diesem Ausführungsbeispiel können die oberen Plattenhälften 1', 2'auf die unteren Plattenhälften 1" bzw. 2" heruntergeklappt werden, wonach die zusammengeklappten Wandplatten wieder gegeneinander schwenkbar sind.

Wie Fig. 3 zeigt, ist auf der die Faltrille 6 tragenden Plattenseite der Mantel 3 unterhalb der Stoßfuge und parallel zu dieser durchgetrennt. Dieses Vorgehen ist dann angezeigt, wenn der Mantel 3 bedruckt wird und das Druckbild um die ganze Wandhöhe ausfüllen zu können, aus zwei Teilen zusammengesetzt wird. Dadurch wird es möglich sowohl vorder- als auch rückseitig die Wandplatten 1 bzw. 2 mit durchgehenden Bildern zu bedrucken. Dies wird noch weiter erleichtet durch die Ausführungsbeispiele nach den Fig. 3 und 4. Bei diesem Ausführungsbeispiel sind Enden des Mantels 3 überlappend miteinander verklemmt, wobei das sichtbare Ende bis zur Schmalseite hinausgeführt ist. Um auf der bedruckten Breitseite eine störende Abstufung zu vermeiden sind die beiden Mantelenden im Überlappungsbereich gequetscht, so daß die gemeinsame Dicke gleich der Manteldicke ist. Auch beim Beispiel nach Fig. 6 sind die Mantelenden überlappt, wobei jedoch zur Vermeidung einer störenden Abstufung nicht die überlappenden Mantelenden sondern der Kern 4 im Überlappungsbereich um die Manteldicke gequetscht ist.

## Patentansprüche

1. Wand aus mit Verbindungselementen scharnierartig verbundenen rechteckigen Wandplatten (1, 2), die einen Kern (4) aufweisen, der von einem Mantel (3) überzogen ist, dadurch gekennzeichnet, daß die scharnierartig wirkenden Verbindungselemente (5) gummielastisch dehnbar und die Wandplatte (1, 2) rechtwinklig zu den scharnierartig verbundenen Seiten in zwei Plattenhälften (1', 1", 2', 2") unterteilt sind, daß die Stoßfuge zwischen den Plattenhälften auf der Vorder- oder Rückseite durch den Mantel (3) überklebt ist und der Mantel (3) längs der Stoßfuge mit einer Faltrille (6) versehen ist.

2. Wand nach Anspruch 1, dadurch gekennzeichnet, daß die Verbindungselemente (5) aus einem gummielastischen Strang bestehen, der bei zwei aneinander stoßenden Wandplatten (1, 2) intervallweise durch die eine und dann durch die andere Wandplatte geführt und mit seinen Enden an einer der Wandplatte (1, 2) verankert ist.

3. Wand nach Anspruch 3, dadurch gekennzeichnet, daß die aneinander stoßenden Schmalseiten von zwei benachbarten Wandplatten gezahnt sind und miteinander klavierbandartig kämmen und daß der Strang geradlinig als Scharnierachse durch die kämmende Zahnung hindurchgeführt ist (Fig. 1).

4. Wand nach Anspruch 2, dadurch gekennzeichnet, daß die aneinander stoßenden Schmalseiten eben sind, und daß der Strang zickzackartig durch die Wandplatten geführt ist und jeweils in den Schmalseiten aus einer Platte aus - und in die benachbarte Platte eintrifft (Fig. 2).

5. Wand nach Anspruch 1, dadurch gekennzeichnet, daß sich das eine Ende des Mantels (3) mit dem anderen Ende überlappt und, daß das sichtbar überlappende Mantelende bündig mit einer vertikal anzuordnenden Schmalseite ist (Fig. 5 und 6).

6. Wand nach Anspruch 5, dadurch gekennzeichnet, daß die Wandplatten (1, 2) im Bereich der überlappenden Mantelenden Quetschungen aufweisen, um eine Stufung in der entsprechenden Breitseite zu vermeiden, wobei die überlappenden Mantelenden und/oder der Kern gequetscht sind.

7. Wand nach Anspruch 1, dadurch gekennzeichnet, daß auf jener Wandseite, auf der die Stoßfuge mit dem Mantel (3) überklebt ist, der Mantel (3) zweiteilig ausgebildet ist und die beiden Mantelteile parallel zur Faltrille (6) und mit Abstand von dieser aneinander stoßen.

## Claims

Wall comprising rectangular wall panels (1, 2) which are connected hingedly with connecting elements, and which have a core (4) covered with an envelope (3), characterised in that the hinge- action connecting elements (5) are elastomeric- ally extensible, and the wall panels (1, 2) are subdivided into two panel halves (1', 1", 2', 2") at right angles to the hingedly connected sides, and that the joint gap between the panel halves is masked with the envelope (3) at the front or rear side, and the envelope (3) is provided along the joint gap with a folding groove (6).

2. Wall according to claim 1, characterised in that the connecting elements (5) consist of an elastomeric strand which, where two wall panels (1, 2) abut on one another, is taken at intervals through one wall panel and then through the other wall panel, and is anchored at its ends to one of the wall panels (1, 2).

3. Wall according to claim 3, characterised in that the mutually abutting narrow sides of two neighbouring wall panels are toothed, and mesh with one another in the manner of piano-type hinges, and that the strand is taken in a rectilinear course in the manner of a hinge pin through the meshing teeth (Fig. 1).

4. Wall according to claim 2, characterised in that the mutually abutting narrow sides are plane, and that the strand is taken in a zigzag course through the wall panels, and in the narrow sides issues from one panel and enters the neighbouring panel in each case (Fig. 2).

5. Wall according to claim 1, characterised in that one end of the envelope (3) is overlapped by the other end, and that the visibly overlapping envelope end finishes flush with a narrow side which is to be vertically arranged (Figs. 5 and 6).

6. Wall according to claim 5, characterised in that the wall panels (1, 2) comprise nipped-in portions in the region of the overlapping envelope ends so as to avoid having a step in the corresponding broad side, the overlapping envelope ends and/or the core being nipped-in.

7. Wall according to claim 1 or 6, characterised in that at the wall side at which the joint gap is masked with the envelope (3), the envelope (3) is made in two pieces, and the two envelope pieces abut on one another parallel to the folding froove (6) and with a spacing therefrom.

## Revendications

1. Paroi constituée de plaques murales (1, 2) rectangulaires liées par charnière avec des éléments de liaison (5) qui présente un coeur (4) revêtu d'une enveloppe (3), caractérisée en ce que les éléments de liaison (5) agissant comme une charnière peuvent s'allonger comme du caoutchouc élastique et les plaques murales (1, 2) sont divisées perpendiculairement aux faces liées par charnière en deux demi-plaques (1', 1", 2', 2"), de sorte que le joint vif entre les demi-plaques sur la face avant ou la face arrière est revêtu par l'enveloppe (3) et que l'enveloppe (3) le long du joint vif est munie d'une rainure de pliage (6).

2. Paroi selon la revendication 1, caractérisée en ce que les éléments de liaison (5) sont constituées d'un cordon de caoutchouc élastique, qui passe, les deux plaques murales (1, 2) étant appuyées l'une sur l'autre, par intervalle dans l'une puis dans l'autre paroi murale, et est fixé à chacune de ses extrémités dans une des plaques murales (1, 2).

3. Paroi selon la revendication 3, caractérisée en ce que les faces étroites s'appuyant l'une sur l'autre de deux plaques murales voisines sont échancrées et sont reliées en accordéon et que le cordon passe en ligne droite comme axe de charnière dans les échancrures qui s'interpénètrent (figure 1).

4. Paroi selon la revendication 2, caractérisée en ce que les faces étroites qui s'appuient l'une sur l'autre sont planes et que le cordon passe en zigzag dans les plaques murales et chaque fois il passe de la face étroite d'une plaque à la face étroite de la plaque voisine (figure 2).

5. Paroi selon la revendication 1, caractérisée en ce qu'une extrémité de l'enveloppe (3) recouvre l'autre extrémité et que l'enveloppe visible vient recouvrir en affleurement une face étroite disposée verticalement (figures 5 et 6).

6. Paroi selon la revendication 5, caractérisée en ce que les plaques murales (1, 2) dans les zones où les extrémités d'enveloppe se recouvrent, présentent des écrasements, pour éviter une surépaisseur sur la largeur correspondante, en écrasant les extrémités d'enveloppe se recouvrant et/ou le noyau.

7. Paroi selon la revendication 1 ou 6, caractérisée en ce que sur chaque face de paroi, sur laquelle le joint vif est recouvert d'enveloppe (3), l'enveloppe (3) est constituée en deux parties et les deux parties de l'enveloppe arrivent parallèlement à la rainure de pliage (6) et aboutent à une certaine distance de celle-ci.
